# EUROPÄISCHE PATENTSCHRIFT

(11) **EP 2 210 680 B1**
(45) Veröffentlichungstag und Bekanntmachung des Hinweises auf die Patenterteilung: **24.02.2021**
(21) Anmeldenummer: 10000736.8
(22) Anmeldetag: 26.01.2010
(51) Int. Cl.: B21D 5/02, B30B 15/06

(54) **Biegepresse mit einem Antriebsbalken und elastisch gekuppelten Biegebalken**
Bending press with a drive beam and elastically coupled bending beam
Presse plieuse dotée d'une poutre d'entraînement et d'une poutre plieuse couplée élastiquement

(30) Priorität: 27.01.2009 AT 1362009
(43) Veröffentlichungstag der Anmeldung: 28.07.2010
(73) Patentinhaber: TRUMPF Maschinen Austria GmbH & Co. KG., 4061 Pasching (AT)
(72) Erfinder: Gaggl, Josef, 4400 Steyr (AT)
(74) Vertreter: Ofner, Clemens

(56) Entgegenhaltungen:
- EP-A1- 1 410 854
- DE-A1- 4 138 286
- JP-A- H08 117 860

## Beschreibung

Die Erfindung betrifft eine Biegepresse wie sie im Oberbegriff des Anspruches 1 beschrieben ist sowie ein Verfahren wie es im Oberbegriff des Anspruches 14 beschrieben ist.

Aus dem Dokument DE 41 38 286 A1 ist eine Presse mit einer vertikal, relativ zu einer feststehenden Unterwange, beweglichen Oberwange bekannt. Die Oberwange ist senkrecht zu einer Kraftwirkrichtung etwa zweigeteilt, wobei die beiden Wangenteile in der Wangenmitte aufeinander stoßen und beidseits der Stoßstelle durch je einen Spalt mit bis zu den Wangenenden hin stetig zunehmender Spaltbreite voneinander getrennt sind. Durch diese Unterteilung der Oberwange lässt sich erreichen, dass sich die Oberwange und die Unterwange unter Last an der Arbeitsstelle gleichsinnig durchbiegen und die Durchbiegungslinien wenigstens annähernd parallel verlaufen. Die beiden Wangenteile der Oberwange sind bevorzugt durch Kopplungsglieder an deren äußeren Endbereichen miteinander verbunden, wobei diese Kopplungsglieder über Gelenkachsen mit den Wangenteilen verbunden und Federelemente aufweisen, wodurch im unbelasteten Zustand des das Biegewerkzeug aufnehmenden Wangenteils eine stabile, neutrale Lage gewährleistet wird.

Aus dem Dokument EP 1 410 854 A1 ist eine Biegepresse mit einem feststehenden unteren Pressbalken und einem relativ dazu verstellbaren oberen Pressbalken bekannt. Jeder der beiden Pressbalken umfasst zwei parallel in einem Abstand zueinander angeordnete äußere Balken und je einen zwischen diesen angeordneten inneren Balken. Die einander gegenüberstehenden inneren Balken bilden an gegenüberliegenden Stirnflächen Auflageflächen für Biegewerkzeuge aus. Diese mit den Werkzeugen bestückbaren, inneren Balken sind jeweils gegenüber den äußeren Balken beweglich und über federnde Kopplungselemente gekuppelt, wodurch eine grundsätzliche Positionierung der Balken der Balkenstruktur erreicht wird. In Abhängigkeit von den elastischen Eigenschaften der Kopplungselemente wird eine Relativbewegung der inneren Balkenteile gegenüber den jeweils äußeren Balkenteilen in Abhängigkeit einer durch die Presskräfte aufgebrachten Belastung ermöglicht. Durch diese Ausbildung und Abstimmung der Dimensionierung der Pressbalken und der Kopplungselemente kann die bei Belastung auftretende Durchbiegung der Balken aufeinander abgestimmt werden und damit die für einen exakten Biegewinkel erforderliche Eintauchtiefe der zusammenwirkenden Biegewerkzeuge über die Gesamtheit der Biegelänge konstant gehalten werden.

Aufgabe der Erfindung ist es, eine Presse mit einem zweigeteilten Pressenbalken zu schaffen, mit dem die für einen Biegeformvorgang erforderliche Kraftaufbringung in Abhängigkeit von der Positionierung der Werkzeuge in Längsrichtung des Pressenbalkens in fluchtender Ausrichtung zu einer Wirklinie einer auf den Pressenbalken einwirkenden Reaktionskraft gebracht werden kann.

Diese Aufgabe der Erfindung wird durch die im Kennzeichen des Anspruches 1 wiedergegebenen Merkmale erreicht. Der überraschende Vorteil dabei ist, dass dadurch während des Umformvorganges Abweichungen der Eindringtiefe der Biegewerkzeuge bezogen auf die Biegelänge, bedingt durch eine Durchbiegung des Pressen- und des Tischbalkens in Abhängigkeit der Position der Werkzeuge durch eine Lagekorrektur des als Biegebalken wirkenden Teils des Pressenbalkens ausgeglichen wird und damit eine hohe Winkelgenauigkeit am Werkteil erreicht wird.

Von Vorteil ist aber auch eine Ausbildung nach Anspruch 2, weil dadurch eine Lageänderung des Antriebsbalkens relativ zum Biegebalken durch Wahl entsprechender Verstellwege der Antriebsmittel erreicht wird.

Durch die vorteilhafte Ausbildung, wonach der Antriebsbalken und der Biegebalken einander zugewandte, sich über eine Länge des Antriebsbalken erstreckende Kontaktflächen aufweisen, wird eine direkte Kraftübertragung zwischen dem Antriebsbalken und dem Biegebalken erreicht.

Vorteilhaft sind dabei aber auch Ausbildungen nach den Ansprüchen 3 bis 5, weil dadurch in Abhängigkeit der Relativlage des Antriebsbalkens die Lage der Krafteinleitung in den Biegebalken über seine Länge variabel zur Anpassung an eine vorgesehene Position der Biegewerkzeuge ist.

Möglich ist dabei eine Ausbildung nach Anspruch 6, wodurch die erforderliche Schwenkbarkeit zur Anpassung der Lage der Kraftübertragung zwischen dem Antriebsbalkens und dem Biegebalken an die vorgesehene Position der Biegewerkzeuge reduziert wird.

Konstruktiv einfache und fertigungstechnisch vorteilhafte Ausbildungen beschreiben aber auch die Ansprüche 7 bis 9.

Es ist aber auch eine Ausbildung nach Anspruch 10 vorteilhaft, weil dadurch zusätzlich Bauelemente eingespart werden und eine Vorspannung zur spielfreien Anlage der Kontaktflächen des Antriebsbalkens und des Biegebalkens erreicht wird.

Schließlich sind aber auch Ausbildungen nach den Anspruch 11 bis 13 vorteilhaft, wodurch Varianten zur Bildung des Kupplungselementes verfügbar sind.

Die Aufgabe der Erfindung wird aber auch durch ein Verfahren gemäß den Maßnahmen nach Anspruch 14 erreicht. Der Vorteil liegt darin, dass dadurch eine annähernd symmetrische Durchbiegung unter Last des Tischbalkens und des Biegebalkens erreicht wird wodurch Winkelfehler am Werkteil weitestgehend vermieden werden und vielfach Nachjustierungen der Verstellwege der Antriebsmittel nicht erforderlich sind.

Es sind aber auch Maßnahmen, wie sie im Anspruch 15 beschrieben sind, vorteilhaft, weil durch eine Verlagerung der Kraftwirklinie der Umformkraft und damit eines Krafteinleitungspunktes am Biegebalken die Umformwirkung während eines Korrektur- Umformhubes aus einer Mittelstellung, bezogen auf die Biegelänge, in einen außermittigen, einer Nachformung des Werkteil insbesondere zu unterziehenden Bereich verstellt wird und damit die Umformqualität gesteigert wird.

Die Erfindung wird anhand der in den Fig. dargestellten Ausführungsbeispielen näher erläutert.

Es zeigen:
- Fig. 1: eine erfindungsgemäße Biegepresse in Ansicht;
- Fig. 2: die Presse in Ansicht gemäß in Richtung II in Fig.1;
- Fig. 3: eine Detaildarstellung des zweigeteilten Pressenbalkens, geschnitten gemäß den Linien III-III in Fig.4;
- Fig. 4: der zweigeteilten Pressenbalken, geschnitten gemäß den Linien IV-IV in Fig.3;
- Fig. 5: die erfindungsgemäße Biegepresse in Ansicht.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Sämtliche Angaben zu Wertebereichen in gegenständlicher Beschreibung sind so zu verstehen, dass diese beliebige und alle Teilbereiche daraus mit umfassen, z.B. ist die Angabe 1 bis 10 so zu verstehen, dass sämtliche Teilbereiche, ausgehend von der unteren Grenze 1 und der oberen Grenze 10 mitumfasst sind, d.h. sämtliche Teilbereich beginnen mit einer unteren Grenze von 1 oder größer und enden bei einer oberen Grenze von 10 oder weniger, z.B. 1 bis 1,7, oder 3,2 bis 8,1 oder 5,5 bis 10.

In den Fig. 1 und 2 ist eine Biegepresse 1, insbesondere Abkantpresse 2, zur Herstellung von Werkteilen 3, zwischen relativ zueinender verstellbaren Biegewerkzeugen 4, gezeigt.

Ein Maschinengestell 5 der Biegepresse 1 besteht beispielsweise aus einer Bodenplatte 6 auf der vertikal aufragend, zueinander beabstandet und parallel zueinander ausgerichtet, Seitenwangen 7, 8 angeordnet sind. Diese sind bevorzugt durch einen massiven, beispielsweise aus einem Blechformteil gebildeten Querverband 9 an ihren von der Bodenplatte 6 distanzierten Endbereichen verbunden.

Die Seitenwangen 7, 8 sind zur Bildung eines Freiraumes für das Umformen des Werkteiles 3 etwa C-förmig ausgebildet, wobei an Frontstimflächen 10 von bodennahen Schenkeln 11 der Seitenwangen 7, 8 ein feststehender, auf der Bodenplatte 6 aufstehender Tischbalken 12 befestigt ist. An Frontstimflächen 13 von der Bodenplatte 6 entfernten Schenkeln 14 der Seitenwangen 7, 8 sind lineare Führungsanordnungen 15 für einen relativ zum Tischbalken 12 verstellbaren Pressenbalken 16 vorgesehen. Der Pressenbalken 16 ist im gezeigten Ausführungsbeispiel über zwei voneinander distanzierte Antriebsmittel 17, 18 der Antriebsanordnung 19 - gemäß Doppelpfeil 20 - verstellbar. Damit wird das Umformen und Bilden des Werkteils 3 zwischen den auf gegenüberliegenden Stützflächen 21, 22 des Pressenbalkens 16 und des Tischbalkens 12 angeordneten Biegewerkzeugen 4, bei einem Verstellhub des Pressenbalkens 16, vorgenommen.

Die Antriebsanordnung 19 ist im gezeigten Ausführungsbeispiel ein Hydroantrieb mit doppelseitig beaufschlagten Hydrozylindern 23 als die Antriebsmittel 17, 18, wobei Kolbenstangen 24 mit den Pressenbalken 16 über Kugel- Kalottenlager 25 mit dem Pressenbalken 16 verbunden sind, wodurch in einem eingeschränkten Bereich eine Schwenkbewegung des Pressenbalkens 15, durch unterschiedliche Verstellwege der Antriebsmittel 17, 18, in einer zu einer Frontfläche des Pressenbalkens 16 parallelen Ebene ermöglicht wird und damit eine Eintauchtiefe der Biegewerkzeuge 4 beeinflussbar ist.

Die Hydrozylinder 23 sind im gezeigten Ausführungsbeispiel mit Gehäusen 26 am Querverband 9 befestigt. Möglich ist aber auch eine Ausbildung wonach die Gehäuse 26 unmittelbar an den Seitenwangen 7, 8 befestigt sind.

Wie nun besser der Fig. 2 zu entnehmen, ist der Pressenbalken 16 zwei-teilig ausgeführt und besteht aus einem Antriebsbalken 27, welcher über die Kugel- Kalottenlager 25 mit den Kolbenstangen 24 antriebsverbunden ist. Der Antriebsbalken 27 ragt in eine, über eine gesamte Länge 28 des Pressenbalkens 16 erstreckende, schlitzförmige Aufnahme 29 eines mit dem Biegewerkzeug 4 bestückten Biegebalkens 30, der in den linearen Führungsanordnungen 15 für die vertikale Verstellung verstellbar gelagert ist, wodurch eine Verstellung der die Biegewerkzeuge 4 aufnehmenden Stützflächen 21. 22 des Tischbalkens 12 und des Biegebalkens 30 in zueinander parallel ausgerichteten Ebenen 31, 32 gewährleistet wird.

Der Antriebsbalken 27 und der Biegebalken 30 weisen in der schlitzförmigen Aufnahme 29 einander zugewandte Kontaktflächen 33, 34 auf, wobei die Kontaktfläche 33 des Antriebsbalkens 27 in Richtung der Länge 28 bogenförmig gekrümmt verläuft, wohingegen die Kontaktfläche 34 des Biegebalkens 30 in der Aufnahme 29 geradlinig und in einer zu der Ebene 31 der Stützfläche 21 des Biegebalkens 30 parallelen Ebene 35 verläuft.
Über ein etwa im Mittel der Länge 28 angeordnetes, den Antriebsbalken 27 mit dem Biegebalken 30 verbindendes, elastisches Kupplungselement 36 - auf das noch später im Detail näher eingegangen wird - ist ein spielfreier Kontakt der Kontaktflächen 33, 34 des Antriebsbalkens 27 und des Biegebalkens 30 in der schlitzförmigen Aufnahme 29 gewährleistet.

Dies wird dadurch erreicht, dass das Kupplungselement 36 nach dem gezeigten Ausführungsbeispiel durch ein Federpaket 37 in Durchbrüchen 38, 39 des Antriebsbalken 27 und des Biegebalkens 30 gebildet ist, wobei die vom Federpaket 37 bewirkte Federkraft größer ist als das Eigengewicht des Biegebalkens 30 zuzüglich den auftretenden Beschleunigungskräften, die bei einer Verstellbewegung des Pressenbalkens 16 in eine obere Endlage auftritt.

In den Fig. 3 und 4 ist im Detail die elastische Koppelung des Antriebsbalkens 27 mit dem Biegebalken 30 mittels des Kupplungselements 36, gebildet aus dem Federpaket 37, mit nach diesem Ausführungsbeispiel einer Spiraldruckfeder 40, gezeigt.

Der Antriebsbalken 27 ragt in die schlitzförmige Aufnahme 29 des Biegebalkens 30 ein, wobei sich die in der Ebene 35 erstreckende Kontaktfläche 34 und die dieser zugewandte bogenförmig verlaufende Kontaktfläche 33 des Antriebsbalkens 27 linienförmig berühren.

In die Aufnahme 29 des Biegebalkens 30 seitlich begrenzenden Schenkeln 41, 42 ist der diese querende Durchbruch 38, in Rechteckform, angeordnet. Im Antriebsbalken 27 und diesen querend ist ebenfalls der in Rechteckform ausgebildete Durchbruch 39 angeordnet.

Bezogen auf die Kontaktfläche 34 des Biegebalkens 30 ist ein vertikal gemessener Abstand 43 des Durchbruchs 38 kleiner als ein Abstand 44 des Durchbruchs 39 im Antriebsbalken 27, bezogen auf einen Scheitelpunkt 45 der Kontaktfläche 33.

Die Durchbrüche 38, 39 und über eine Dicke 46 des Biegebalkens 30 erstreckend, ist eine obere und eine untere Druckplatte 47, 48 angeordnet, welche über die dazwischen angeordnete Spiraldruckfeder 40 die Vorspannung in den Durchbrüchen 38, 39 bewirken und womit die spielfreie Anlage der Kontaktflächen 33, 34 zwischen dem Antriebsbalken 27 und dem Biegebalken 30 in der Aufnahme 29 erreicht wird.

Ein seitliches Spiel der Druckplatten 47, 48 in den Durchbrüchen 38, 39 ermöglicht aber eine Schrägstellung des Antriebsbalkens 27 relativ zum Biegebalken 30 und damit ein "Wandern" der linienförmigen Berührung zwischen den Kontaktflächen 33, 34 in Richtung der Länge 28 des Biegebalkens 30 und damit eine Veränderung einer Kraftwirklinie 49 in Abhängigkeit einer vorgesehene Position der Biegewerkzeuge 4 am Biegebalken 30 und Tischbalken 12 - wie dies nachfolgend der Beschreibung der Fig.5 zu entnehmen ist.

In der Fig. 5 ist die Biegepresse 1 mit dem zweigeteilten Pressenbalken 16, bestehend aus dem mit der Antriebsanordnung 19 kraftschlüssig gekuppelten Antriebsbalken 27 und dem in den Führungsanordnungen 15 - gemäß Pfeil 50 - verstellbaren Biegebalken 30 gezeigt und wird in der nachfolgenden Beschreibung das erfindungsgemäße Verfahren erläutert.

Die Bestückung der Biegepresse 1 mit den Biegewerkzeugen 4 im Biegebalken 30 und dem Tischbalken 12 zeigt eine außermittige Anordnung der Biegewerkzeuge 4 wie sie oft dann gewählt wird, wenn beispielsweise auf die Länge 28 des Biegebalkens 30 verteilt mehrere Werkzeugsätze für unterschiedliche Biegevorgänge zur Anwendung kommen.

Eine derartige Bestückung bedeutet eine unterschiedliche Kraftaufbringung an den Krafteinleitungsstellen, beispielsweise den Kugel- Kalottenlagern 25 und eine unsymmetrische Ausbildung der beim Biegevorgang am Biegebalken 30 und Tischbalken 12 auftretenden Durchbiegung, wobei es dann bei herkömmlichen Biegepressen mit einteiligen Pressenbalken zu Biegeungenauigkeiten kommt, da eine Eintauchtiefe der Biegewerkzeuge 4 bei einer exzentrischen Anordnung unterschiedlich ausfällt und damit es zu den Ungenauigkeiten bei einem für einen bestimmten Biegewinkel vorgegebenen Verstellweg, der gemessen und gesteuert wird, führt.

Bei der gezeigten Ausführung mit dem zweigeteilten Pressenbalken 16, bestehend aus dem Antriebsbalken 27 mit der bogenförmigen Kontaktfläche 33 und der Kraftübertragung auf die in der Ebene 35 sich erstreckende Kontaktfläche 34 des Biegebalkens 30, wird durch eine Schrägstellung des Antriebsbalkens 27, die das elastische Kupplungselement 36 ermöglicht, die Kraftwirklinie 49 zur Übertragung der Druckkraft zwischen dem Antriebsbalken 27 und dem Biegebalken 30 in Richtung der Länge 28 verlagert und damit für den Umformvorgang des Werkteiles 3, aufgrund der Exzentrizität der Bestückung mit den Biegewerkzeugen 4 auftretenden Reaktionskraft, gemäß - Pfeil 50 - in fluchtende Übereinstimmung gebracht.

Die Verschwenkung des Antriebsbalkens 27 erfolgt durch unterschiedliche Verstellung der Antriebsmitteln wodurch, wie gezeigt, die Bolzenlager 25 eine entsprechend unterschiedliche Lage einnehmen und eine Schwenklage des Antriebsbalkens 27 erreicht wird.

Die maximale Schrägstellung des Antriebsbalkens 27 aus seiner waagrechten Neutrallage beträgt einmal eine Segmenthöhe 51 der bogenförmig gekrümmten Kontaktfläche 33, wobei die Segmenthöhe 51 in Abhängigkeit von der jeweiligen Länge 28 des Antriebsbalkens 27 gewählt wird. Für die vorgesehene Funktion, den Kraftübertragungspunkt des Antriebsbalkens 27 entsprechend der Lage des Werkzeugsatzes zu positionieren ist nur eine geringe Segmenthöhe 51, in einem Ausmaß zwischen etwa 0,2% bis etwa 2,0 % der Länge 28 des Antriebsbalkens 27 ausreichend.

Weiter ist der Fig. 5 eine Ausbildung des Kupplungselementes 36 zwischen dem Antriebsbalken 27 und dem Biegebalken 30 gezeigt, das aus zumindest einem druckelastischen Kunststoffpolster 52 gebildet ist, der die spielfreie Anlage der Kontaktflächen 33, 34, unabhängig von der Lage des Antriebsbalkens 27, sowie die Relativbewegung zwischen dem Antriebsbalken 27 und dem Biegebalken 30 bei einer Schwenkbewegung des Antriebsbalkens 27, gewährleistet.

Die erfindungsgemäße Biegepresse 1 mit dem zweigeteilten Pressenbalken 16 ermöglicht, wie bereits teilweise vorhergehend beschrieben den Krafteinleitungspunkt am Biegebalken 30 durch ein Schwenken des Antriebsbalkens 27 mittels entsprechend vorgewählter Verstellwege der Antriebsmittel 17, 18 in eine fluchtender Lage mit der Kraftwirklinie 49 der für einen Umformvorgang an dem Werkteil 3 aufzubringenden Kraft, zu bringen.

Dies erfolgt bevorzugt automatisiert bei Abrufen von in einem Arbeitsprogramm hinterlegter Daten, beispielsweise nach in einem Datenspeicher hinterlegter Parameter, z.B. Position der Werkzeugsätze bzw. eines Bestückungsschema der Biegepresse 1, mit einer oder mehreren Biegestationen aus zusammenwirkenden Biegewerkzeugen., der Biegelänge, der Werkteildaten, der Geometrie des Antriebsbalkens 27 etc.

Nach erfolgter Positionierung des Antriebsbalkens 27 erfolgt der Umformvorgang durch die Verstellung des Antriebsbalkens 27 in der geschwenkten Lage um jeweils einen gleichen Verstellweg der Antriebsmittel und erfolgt damit die Verstellung des Biegebalkens 30 um den für eine vorgegebene Umformung, z.B. Biegewinkel, erforderlichen Verstellweg zur Erreichung einer für den Biegewinkel erforderlichen Eintauchtiefe der Biegewerkzeuge.

Durch eine übereinstimmende Positionierung des Krafteinleitungspunktes am Biegebalken mit der Lage der Kraftwirklinie tritt am Biegebalken nahezu keine kraftbedingte Durchbiegung ein und ist nur die in ihrer Größenordnung, z.B. aus einer im Datenspeicher hinterlegter Datenmatrix, erfassbare Durchbiegung des Tischbalkens für eine qualitativ hochwertige Umformung zu berücksichtigen.

Um diese zu erreichen ist es beispielsweise auch möglich, nach erfolgtem Umformhub einen Entlastungsrückhub mit den Antriebsmitteln vorzunehmen und den erzielten Winkel am Werkteil zu vermessen und damit etwaige Ungenauigkeiten festzustellen und durch Vornahme eines neuerlichen Umformhubes, unter Vorgabe eines Korrekturfaktors für die Eintauchtiefe, zu korrigieren. Dabei ist es auch möglich, insbesondere bei großen Biegelängen vorteilhaft, während des Umformhubes den Krafteinleitungspunkt, ist gleich den Berührungspunkt der Kontaktflächen 33, 34, und damit die Kraftwirklinie 49 in Richtung der Längserstreckung der Biegewerkzeuge 4, durch eine automatisierte Nachjustierung der Schwenklage des Antriebsbalkens 27 zu verändern.

Die Ausführungsbeispiele zeigen mögliche Ausführungsvarianten der Biegepresse 1, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang der beiliegenden Ansprüche mit umfasst.

Der Ordnung halber sei abschließend darauf hingewiesen, dass zum besseren Verständnis des Aufbaus der Biegepresse diese bzw. deren Bestandteile teilweise unmaßstäblich und/oder vergrößert und/oder verkleinert dargestellt wurden.

### Bezugszeichenaufstellung

| | | | |
|---|---|---|---|
| 1 | Biegepresse | 41 | Schenkel |
| 2 | Abkantpresse | 42 | Schenkel |
| 3 | Werkteil | 43 | Abstand |
| 4 | Biegewerkzeug | 44 | Abstand |
| 5 | Maschinengestell | 45 | Scheitelpunkt |
| 6 | Bodenplatte | 46 | Dicke |
| 7 | Seitenwange | 47 | Druckplatte |
| 8 | Seitenwange | 48 | Druckplatte |
| 9 | Querverband | 49 | Kraftwirklinie |
| 10 | Frontstimfläche | 50 | Pfeil |
| 11 | Schenkel | 51 | Segmenthöhe |
| 12 | Tischbalken | 52 | Druckpolster |
| 13 | Frontstimfläche | | |
| 14 | Schenkel | | |
| 15 | Führungsanordnung | | |
| 16 | Pressenbalken | | |
| 17 | Antriebsmittel | | |
| 18 | Antriebsmittel | | |
| 19 | Antriebsanordnung | | |
| 20 | Doppelpfeil | | |
| 21 | Stützfläche | | |
| 22 | Stützfläche | | |
| 23 | Hydrozylinder | | |
| 24 | Kolbenstange | | |
| 25 | Kugel- Kalottenlager | | |
| 26 | Druckgehäuse | | |
| 27 | Antriebsbalken | | |
| 28 | Länge | | |
| 29 | Aufnahme | | |
| 30 | Biegebalken | | |
| 31 | Ebene | | |
| 32 | Ebene | | |
| 33 | Kontaktfläche | | |
| 34 | Kontaktfläche | | |
| 35 | Ebene | | |
| 36 | Kupplungselement | | |
| 37 | Federpaket | | |
| 38 | Durchbruch | | |
| 39 | Durchbruch | | |
| 40 | Spiraldruckfeder | | |

## Patentansprüche

1. Biegepresse (1), insbesondere Abkantpresse (2), mit einem Maschinengestell (5), mit Seitenwangen (7, 8) und einem die Seitenwangen distanzierenden, feststehenden Tischbalken (12) und mit einem relativ zum Tischbalken (12), in linearen Führungsanordnungen (15) des Maschinengestells (5), mit einer aus zumindest zwei voneinander distanzierten Antriebsmitteln (17, 18) bestehenden Antriebsanordnung (19), verstellbaren Pressenbalken (16),
- wobei der Pressenbalken (16) aus einem mit den Antriebsmitteln (17, 18) antriebsverbundenen Antriebsbalken (27)
- und einem mit diesem über zumindest ein elastisches Kupplungselement (36) bewegungsverbundenen Biegebalken (30) gebildet ist, **dadurch gekennzeichnet, dass**
- der Biegebalken (30) eine sich über eine gesamte Länge (28) des Pressenbalkens (16) erstreckende, schlitzförmige Aufnahme (29) aufweist
- und der Antriebsbalken (27) in diese schlitzförmige Aufnahme (29) ragt,
- wobei der Antriebsbalken (27) und der Biegebalken (30) in der schlitzförmigen Aufnahme (29) einander zugewandte Kontaktflächen (33, 34) aufweisen,
- wobei die Kontaktfläche (34) des Biegebalkens (30) geradlinig und in einer zu einer Ebene (31) einer Stützfläche (21) des Biegebalkens (30) parallelen Ebene (35) verläuft
- und wobei die Kontaktfläche (33) des Antriebsbalkens (27) in Richtung der Länge (28) des Antriebsbalkens (27) bogenförmig gekrümmt verläuft.

2. Biegepresse (1) nach Anspruch 1, **dadurch gekennzeichnet, dass** der Antriebsbalken (27) über das Kupplungselement (36) schwenkbar mit dem Biegebalken (30) verbunden ist.

3. Biegepresse (1) nach einem der vorhergehenden Ansprüche, **dadurch gekennzeichnet, dass** die Kontaktfläche (33) des Antriebsbalkens (27) konvex gekrümmt ausgebildet ist.

4. Biegepresse (1) nach einem der vorhergehenden Ansprüche, **dadurch gekennzeichnet, dass** die Kontaktfläche (33) des Antriebbalkens (27) kreisbogenförmig gekrümmt verläuft.

5. Biegepresse (1) nach einem der vorhergehenden Ansprüche, **dadurch gekennzeichnet, dass** die Antriebsanordnung (19) mit den Antriebsmitteln (17, 18) für einen wahlweise gleichen oder je Antriebsmittel (17, 18) unterschiedlichen Verstellhub ausgebildet ist.

6. Biegepresse (1) nach einem der vorhergehenden Ansprüche, **dadurch gekennzeichnet, dass** eine im Mittel der Länge (28) des Antriebsbalkens (27) gemessene Segmenthöhe (51) der Kontaktfläche (33) etwa zwischen 0,2 % und 2,0 % der Länge (28) des Antriebsbalkens (27) beträgt.

7. Biegepresse (1) nach einem der vorhergehenden Ansprüche, **dadurch gekennzeichnet, dass** der Antriebsbalken (27) und der Biegebalken (30) in Verstellrichtung mit Wandteilen überlappend ausgebildet sind.

8. Biegepresse (1) nach einem der vorhergehenden Ansprüche, **dadurch gekennzeichnet, dass** eine Basisfläche der Aufnahme (29) die Kontaktfläche (34) des Biegebalkens (30) bildet.

9. Biegepresse (1) nach einem der vorhergehenden Ansprüche, **dadurch gekennzeichnet, dass** die Kontaktfläche (34) des Biegebalkens (30) in einer zu der Werkzeugstützfläche (22) parallelen Ebene verläuft.

10. Biegepresse (1) nach einem der vorhergehenden Ansprüche, **dadurch gekennzeichnet, dass** das Kupplungselement (36) etwa im Mittel der Länge (28) des Antriebsbalkens (27) in den Antriebsbalken (27) und den Biegebalken (30) querenden Durchbrüchen (38,39) angeordnet ist.

11. Biegepresse (1) nach einem der vorhergehenden Ansprüche, **dadurch gekennzeichnet, dass** das Kupplungselement (36) durch ein, zumindest eine Spiraldruckfeder (40) aufweisendes Federpaket (37) gebildet ist.

12. Biegepresse (1) nach einem der vorhergehenden Ansprüche, **dadurch gekennzeichnet, dass** das Kupplungselement (36) durch zumindest ein Hydro-Federelement gebildet ist.

13. Biegepresse (1) nach einem der vorhergehenden Ansprüche, **dadurch gekennzeichnet, dass** das Kupplungselement (36) durch zumindest einen die Durchbrüche (38, 39) querenden Kunststoff-Druckpolster gebildet ist.

14. Verfahren zum Betrieb einer Biegepresse (1), insbesondere Abkantpresse (2), mit einem Maschinengestell (5), mit Seitenwangen (7, 8) und einem die Seitenwangen (7, 8) distanzierenden, feststehenden Tischbalken (12) und mit einem relativ zum Tischbalken (12), in linearen Führungsanordnungen (15) des Maschinengestells (5), mit einer aus zumindest zwei voneinander distanzierten Antriebsmitteln (17, 18) bestehenden Antriebsanordnung (19), verstellbaren Pressenbalken (16), wobei der Pressenbalken (16) aus einem mit den Antriebsmitteln (17, 18) antriebsverbundenen Antriebsbalken (27) und einem mit diesem über zumindest ein elastisches Kupplungselement (36) bewegungsverbundenen Biegebalken (30) gebildet ist, **dadurch gekennzeichnet, dass** der Antriebsbalken (27) und der Biegebalken (30) einander zugewandte, sich über eine Länge (28) des Antriebsbalken (27) erstreckende Kontaktflächen (33, 34) aufweisen, und dass bei Start eines Umformvorganges aus einem Arbeitsprogramm die vorgegebene Position des entsprechenden Biegewerkzeugsatzes ausgehend von einer 0-Längenkoordinate des Tischbalkens (12), die durch eine Kraftwirklinie eines von mehreren Antriebsmitteln (17, 18) zur Aufbringung einer Presskraft auf den Biegebalken (30) definiert ist, abgerufen wird und anschließend, entsprechend der Geometrie des Antriebsbalkens (27), in einem Rechner einer Steuer- und Regeleinrichtung der Biegepresse (1) eine Winkellage für den Antriebsbalken (27) bestimmt wird und diese Winkellage durch Ansteuerung der Antriebsmitteln (17, 18) für einen Verstellweg zumindest eines der Antriebsmittel (17, 18) eingestellt wird, bei der eine Position der bogenförmig gekrümmt verlaufenden Kontaktfläche (33) des Antriebsbalkens (27) erreicht ist, bei der eine Kraftwirklinie der aufzubringenden Umformkraft in fluchtender Ausrichtung mit einer Kraftwirklinie (49) einer durch den Umformvorgang auf den Biegebalken (30) einwirkenden Reaktionskraft ist, und anschließend die Ansteuerung der mit dem Antriebsbalken (27) antriebsverbundenen Antriebsmittel (17, 18) zur Verstellung des Biegebalkens (30) in eine für den vorgegebenen Umformvorgang am Werkteil (3) vorgesehene Eingriffslage der Biegewerkzeuge (4) erfolgt.

15. Verfahren nach Anspruch 14, **dadurch gekennzeichnet, dass** nach dem Erreichen der vorgesehenen Eingriffslage die Antriebsmittel (17, 18) für einen Entlastungshub angesteuert werden und anschließend die Umformung am Werkteil (3), insbesondere ein Umformwinkel, vermessen wird und bei Ermittlung einer Winkelabweichung eine neue Eingriffslage berechnet und durch Verstellung des Pressenbalkens (16) angesteuert wird, wobei während des Korrektur-Umformhubes zum Ausgleich etwaiger unterschiedlicher Winkelabweichungen bezogen auf eine Biegelänge eine Verlagerung der Kraftwirklinie in Richtung der Biegelänge durch eine Verschwenkung des Antriebsbalkens (27) erfolgt.

## Claims

1. A bending press (1), in particular a press brake (2), with a machine frame (5), with side walls (7, 8) and a fixed table beam (12) distancing the side walls, and with a press beam (16) adjustable relative to the table beam (12) in linear guide arrangements (15) of the machine frame (5), with a driving arrangement (19) consisting of at least two driving means (17, 18) distanced from one another,
- wherein the press beam (16) is formed by a driving beam (27) drive-connected to the driving means (17, 18)
- and a bending beam (30) that is movement-connected thereto by means of at least one elastic coupling element (36), **characterized in that**
- the bending beam (30) has a slit-shaped receptacle (29) extending over an entire length (28) of the press beam (16)
- and the driving beam (27) protrudes into said receptacle (29),
- wherein the driving beam (27) and the bending beam (30) have contact surfaces (33, 34) facing each other in the slit-shaped receptacle (29),
- wherein the contact surface (34) of the bending beam (30) extends in a straight line and in a plane (35) parallel to a plane (31) of a support surface (21) of the bending beam (30)
- and wherein the contact surface (33) of the driving beam (27) extends curved in an arc-shaped manner in the direction of the length (28) of the driving beam (27).

2. The bending press (1) according to claim 1, **characterized in that** the driving beam (27) is connected to the bending beam (30) in a pivotable manner by means of the coupling element (36).

3. The bending press (1) according to one of the preceding claims, **characterized in that** the contact surface (33) of the driving beam (27) is formed so as to be curved in a convex manner.

4. The bending press (1) according to one of the preceding claims, **characterized in that** the contact surface (33) of the driving beam (27) extends curved in the shape of a circular arc.

5. The bending press (1) according to one of the preceding claims, **characterized in that** the driving arrangement (19) with the driving means (17, 18) is configured for an adjusting stroke that is optionally equal or different depending on the driving means (17, 18).

6. The bending press (1) according to one of the preceding claims, **characterized in that** a segment height (51) of the contact surface (33) measured in the middle of the length (28) of the driving beam (27) amounts to about 0.2% to 2.0% of the length (28) of the driving beam (27).

7. The bending press (1) according to one of the preceding claims, **characterized in that** the driving beam (27) and the bending beam (30) are formed so as to overlap with wall parts in the adjusting direction.

8. The bending press (1) according to one of the preceding claims, **characterized in that** a base surface of the receptacle (29) forms the contact surface (34) of the bending beam (30).

9. The bending press (1) according to one of the preceding claims, **characterized in that** the contact surface (34) of the bending beam (30) extends in a plane parallel to the tool support surface (22).

10. The bending press (1) according to one of the preceding claims, **characterized in that** the coupling element (36) is arranged approximately in the middle of the length (28) of the driving beam (27) in openings (38, 39) traversing the driving beam (27) and the bending beam (30).

11. The bending press (1) according to one of the preceding claims, **characterized in that** the coupling element (36) is formed by a spring assembly (37) having at least one recoil spring (40).

12. The bending press (1) according to one preceding claims, **characterized in that** the coupling element (36) is formed by at least one hydro spring element.

13. The bending press (1) according to one of the preceding claims, **characterized in that** the coupling element (36) is formed by at least one plastic pressure pad traversing the openings (38, 39).

14. A method for operating a bending press (1), in particular a press brake (2), with a machine frame (5), with side walls (7, 8) and a fixed table beam (12) distancing the side walls (7, 8), and with a press beam (16) adjustable relative to the table beam (12) in linear guide arrangements (15) of the machine frame (5), with a driving arrangement (19) consisting of at least two driving means (17, 18) distanced from one another, wherein the press beam (16) is formed by a driving beam (27) drive-connected to the driving means (17, 18) and a bending beam (30) that is movement-connected thereto by means of at least one elastic coupling element (36), **characterized in that** the driving beam (27) and the bending beam (30) have contact surfaces (33, 34) facing each other and extending over a length (28) of the driving beam (27), and that upon starting a deformation process, the predefined position of the corresponding bending tool set starting from a 0-coordinate of the table beam (12), which coordinate is defined by a force action line of one of multiple driving means (17, 18) for applying a pressing force to the bending beam (30), is obtained from a work program, and subsequently, an angular position for the driving beam (27) is determined according to the geometry of the driving beam (27), in a computer of a control and adjustment device of the bending press (1), and said angular position is adjusted by controlling the driving means (17, 18) for an adjustment track of at least one of the driving means (17, 18), at which a position of the contact surface (33), extending curved in an arc-shaped manner, of the driving beam (27) is reached, in which the force action line of the deformation force to be applied is in an aligned orientation with a force action line (49) of a reaction force acting on the bending beam (30) due to the deformation process, and subsequently, the control of the driving means (17, 18) that are drive-connected to the driving beam (27) for adjusting the bending beam (30) into an engagement position of the bending tools (4) intended for the predefined deformation process on the workpiece (3) is carried out.

15. The method according to claim 14, **characterized in that** after reaching the intended engagement position, the driving means (17, 18) are controlled for a load relief stroke, and subsequently, the deformation on the workpiece (3), in particular a deformation angle, is measured, and when an angle deviation is detected, a new engagement position is calculated and controlled by adjusting the press beam (16), wherein, during the correction deformation stroke, a shifting of the force action line in the direction of the bending length is carried out by pivoting the driving beam (27) for compensating possible different angle deviations with respect to a bending length.

## Revendications

1. Presse de cintrage (1), plus particulièrement presse plieuse (2), avec un châssis de machine (5), avec des joues latérales (7, 8) et une barre de table (12) fixe écartant les joues latérales (7, 8) et avec une barre de presse (16) réglable par rapport à la barre de table (12), dans des dispositions de guidage linéaires (15) du châssis de machine (5), avec une disposition d'entraînement (19) constituée d'au moins deux moyens d'entraînement (17, 18) distants entre eux,
- dans laquelle la barre de presse (16) est constitué d'une barre d'entraînement (27) reliée en entraînement avec les moyens d'entraînement (17, 18)
- et d'une barre de cintrage (30) reliée en mouvement avec celle-ci par l'intermédiaire d'au moins un élément de couplage élastique (36), **caractérisée en ce que**
- la barre de cintrage (30) comprend un logement en forme de fente (29) s'étendant sur toute la longueur (28) de la barre de presse (16),
- et la barre d'entraînement (27) dépasse dans ce logement en forme de fente (29),
- dans laquelle la barre d'entraînement (27) et la barre de cintrage (30) dans le logement en forme de fente (29) comprennent des surfaces de contact (33, 34) orientées l'une vers l'autre,
- dans laquelle la surface de contact (34) de la barre de cintrage (30) est en ligne droite et s'étend dans un plan (35) parallèle à un plan (31) d'une surface d'appui (21) de la barre de cintrage (30)
- et dans laquelle la surface de contact (33) de la barre d'entraînement (27) s'étendant de manière incurvée en arc de cercle dans la direction de la longueur (28) de la barre d'entraînement (27).

2. Presse de cintrage (1) selon la revendication 1, **caractérisée en ce que** la barre d'entraînement (27) est reliée de manière pivotante avec la barre de cintrage (30) par l'intermédiaire de l'élément de couplage (36).

3. Presse de cintrage (1) selon l'une des revendications précédentes, **caractérisée en ce que** la surface de contact (33) de la barre d'entraînement (27) est incurvée de manière convexe.

4. Presse de cintrage (1) selon l'une des revendications précédentes, **caractérisée en ce que** la surface de contact (33) de la barre d'entraînement (27) est incurvée en forme d'arc de cercle.

5. Presse de cintrage (1) selon l'une des revendications précédentes, **caractérisée en ce que** la disposition d'entraînement (19) avec les moyens d'entraînement (17, 18) est conçue pour une course de réglage au choix identique ou différente pour chaque moyen d'entraînement (17, 18).

6. Presse de cintrage (1) selon l'une des revendications précédentes, **caractérisée en ce qu'**une hauteur de segment (51) de la surface de contact (33), mesurée au milieu de la longueur (28) de la barre d'entraînement (27) est d'environ entre 0,2 % et 2,0 % de la longueur (28) de la barre d'entraînement (27).

7. Presse de cintrage (1) selon l'une des revendications précédentes, **caractérisée en ce que** la barre d'entraînement (27) et la barre de cintrage (30) sont conçues de façon à se superposer dans la direction de réglage avec des parties de parois.

8. Presse de cintrage (1) selon l'une des revendications précédentes, **caractérisée en ce qu'**une surface de base du logement (29) constitue la surface de contact (34) de la barre de cintrage (30).

9. Presse de cintrage (1) selon l'une des revendications précédentes, **caractérisée en ce que** la surface de contact (34) de la barre de cintrage (30) s'étend dans un plan parallèle à la surface d'appui de l'outil (22).

10. Presse de cintrage (1) selon l'une des revendications précédentes, **caractérisée en ce que** l'élément de couplage (36) est disposé environ au milieu de la longueur (28) de la barre d'entraînement (27) dans les passages (38, 39) traversant la barre d'entraînement (27) et la barre de cintrage (30).

11. Presse de cintrage (1) selon l'une des revendications précédentes, **caractérisée en ce que** l'élément de couplage (36) est constitué d'au moins un bloc-ressort (37) comprenant un ressort de compression en spirale (40).

12. Presse de cintrage (1) selon l'une des revendications précédentes, **caractérisée en ce que** l'élément de couplage (36) est constitué d'au moins un élément de ressort hydraulique.

13. Presse de cintrage (1) selon l'une des revendications précédentes, **caractérisée en ce que** l'élément de couplage (36) est constitué d'au moins un coussin de pression en matière plastique traversant les passages (38, 39).

14. Procédé de fonctionnement d'une presse de cintrage (1), plus particulièrement d'une presse plieuse (2), avec un châssis de machine (5), avec des joues latérales (7, 8) et une barre de table (12) fixe écartant les joues latérales (7, 8) et avec une barre de presse (16) réglable par rapport à la barre de table (12), dans des dispositions de guidage linéaires (15) du châssis de machine (5), avec une disposition d'entraînement (19) constituée d'au moins deux moyens d'entraînement (17, 18) distants entre eux, dans laquelle la barre de presse (16) est constituée d'une barre d'entraînement (27) reliée en entraînement avec les moyens d'entraînement (17, 18) et d'une barre de cintrage (30) reliée en mouvement avec celle-ci par l'intermédiaire d'au moins un élément de couplage élastique (36), **caractérisé en ce que** la barre d'entraînement (27) et la barre de cintrage (30) comprennent des surfaces de contact (33, 34) orientées l'une vers l'autre et s'étendant sur une longueur (28) de la barre d'entraînement (27) et **en ce que**, au début d'un processus de formage, à partir d'un programme de travail, la position prédéterminée de l'ensemble d'outils de cintrage correspondant est appelée à partir d'une coordonnée de longueur 0 de la barre de table (12), qui est définie par une ligne d'action de force d'un parmi plusieurs moyens d'entraînement (17, 18) pour l'application d'une force de pression sur la barre de cintrage (30) puis, en fonction de la géométrie de la barre d'entraînement (27), dans un ordinateur d'un dispositif de contrôle et de régulation de la presse de cintrage (1), une position angulaire est déterminée pour la barre d'entraînement (27) et cette position angulaire est réglée par le contrôle des moyens d'entraînement (17, 18) pour une course de réglage d'au moins un des moyens d'entraînement (17, 18), pour laquelle une position de la surface de contact (33), incurvée en forme d'arc de cercle, de la barre d'entraînement (27) est atteinte, pour laquelle une ligne d'action de force de la force de formage à appliquer est alignée avec une ligne d'action de force (49) d'une force de réaction agissant du fait du processus de formage sur la barre de cintrage (30) puis le contrôle des moyens d'entraînement (17, 18) reliés en entraînement avec la barre d'entraînement (27) a lieu pour le réglage de la barre de cintrage (30) vers une position d'emboîtement des outils de cintrage (4) prévue pour le processus de formage prédéterminé sur la pièce à façonner (3).

15. Procédé selon la revendication 14, **caractérisé en ce que**, une fois la position d'emboîtement prévue atteinte, les moyens d'entraînement (17, 18) sont contrôlés pour une course de décharge puis le formage sur la pièce à façonner (3), plus particulièrement un angle de formage, est mesuré et si un écart angulaire est constaté, une nouvelle position d'emboîtement est calculée et contrôlée par le réglage de la barre de presse (16), dans lequel, pendant la course de formage de correction, pour la compensation d'éventuelles écarts angulaires par rapport à une longueur de cintrage, un déplacement de la ligne d'action de force a lieu dans la direction de la longueur de cintrage par un pivotement de la barre d'entraînement (27).
